# EUROPÄISCHE PATENTSCHRIFT

(11) **EP 2 198 740 B1**
(45) Veröffentlichungstag und Bekanntmachung des Hinweises auf die Patenterteilung: **23.11.2011**
(21) Anmeldenummer: 09178007.2
(22) Anmeldetag: 04.12.2009
(51) Int. Cl.: A45D 20/12, A45D 20/50

(54) **Volumiseraufsatz sowie Haarformgerät mit einem solchen Aufsatz**
Volumiser attachment and hair shaping device with such an attachment
Chapiteau de volumiseur ainsi qu'appareil de mise en forme de cheveux doté d'un tel chapiteau

(30) Priorität: 17.12.2008 DE 202008016617 U
(43) Veröffentlichungstag der Anmeldung: 23.06.2010
(73) Patentinhaber: WIK Far East Ltd., North Point, Hong Kong (CN)
(72) Erfinder: Hafemann, Klaus, 47445 Moers (DE)
(74) Vertreter: Haverkamp, Jens

(56) Entgegenhaltungen:
- DE-U1- 20 113 895
- GB-A- 2 374 801
- US-A- 3 204 469
- US-A- 5 287 635

## Beschreibung

Die Erfindung betrifft einen Haarvolumiseraufsatz zum Anschließen an ein einen Luftstrom erzeugendes Gerät, etwa einen Aircurler, mit einer Volumisereinheit, wobei die Volumisereinheit mit ihren Haarformfingern durch ein Winkelstück von einem Kupplungsabschnitt zum Anschließen des Harrvolumiseraufsatzes an das Gerät beabstandet ist.

Volumiser sind Haarformgeräte, mit denen unter Verwendung eines Luftstroms, vorzugsweise eines Warmluftstroms, Volumen in zu formendes Haar eingebracht werden soll. Typischerweise handelt es sich bei derartigen Volumisergeräten um Aufsätze, die auf ein einen Luftstrom erzeugendes Gerät, beispielsweise einen Aircurler oder einen Haartrockner aufsetzbar sind. Ein solcher Volumiseraufsatz verfügt über ein Kupplungsstück zum mechanischen Anschließen desselben an das den Luftstrom bereitstellende handgehaltene Gerät. Beabstandet von dem Kupplungsstück, welches typischerweise als Kupplungsring ausgebildet ist, befindet sich die eigentliche Votumisereinheit mit einer Mehrzahl längerer, von einer konkav und daher komplementär zur Wölbung des menschlichen Kopfes gewölbten Fläche parallel zueinander abragender Haarformfinger. In die konkav gewölbte Grundfläche und/oder in die Haarformfinger sind Öffnungen als Auslass des über den Kupplungsabschnitt in den Aufsatz eingebrachten Luftstromes eingebracht.

Es hat sich gezeigt, dass ein Volumenformen von Haar verbessert werden kann, wenn die Volumisereinheit oszillierend um ihre Längsachse drehend angetrieben wird. Ein Haarformgerät mit einem solchen Volumiseraufsatz ist aus GB 2 374 801 A bekannt. Als den Luftstrom bereitstellendes Gerät dient ein herkömmlicher Haartrockner, auf dessen Luftaustrittsöffnung der Volumiseraufsatz gesteckt ist. Bei diesem vorbekannten Volumiseraufsatz erstrecken sich die Haarformfinger parallel zur Längsachse des Haarformgerätes. Außerhalb des Luftströmungskanals verfügt der Haartrockner über eine elektromotorische Antriebseinheit mit einem Antriebsrad, welches auf ein innerhalb des Gehäuses des Haartrockners angeordnetes drehbar gelagertes Kupplungsstück wirkt. Der auf dieses Kupplungsstück aufgesetzte Volumiseraufsatz kann sodann insgesamt um seine Längsachse oszillierend drehend angetrieben werden. Bei einem solchen Antrieb werden die Haarformfinger um die Längsachse des Volumiseraufsatzes oszillierend hin und her bewegt.

Die aus GB 2 374 801 A1 bekannt gewordene Anordnung lässt sich nicht auf solche Volumiseraufsätze übertragen, die als Winkelaufsätze ausgeführt sind, bei denen mithin die Ebene der Kupplung zum Anschließen eines solchen Aufsatzes an das den Luftstrom bereitstellende Gerät und die Ebene der eigentlichen Volumisereinheit winklig zueinander angeordnet sind.

Ausgehend von diesem diskutierten Stand der Technik liegt der Erfindung daher die Aufgabe zugrunde, einen als Winkelaufsatz ausgeführten Volumiseraufsatz dergestalt weiterzubilden, dass dessen Volumisereinheit insgesamt oder ein Teilbereich derselben mit einer oszillierenden Drehbewegung angetrieben werden kann.

Gelöst wird diese Aufgabe erfindungsgemäß durch einen eingangs genannten, gattungsgemäßen Haarvolumiseraufsatz, bei dem die Volumisereinheit des Haarvolumiseraufsatzes insgesamt oder ein Bereich derselben drehbar gelagert ist und der Haarvolumiseraufsatz zum Antrieb derselben über eine innerhalb des Kupplungsabschnittes angeordnete, drehbar gelagerte Antriebswelle mit einem Kupplungsstück zum Anschließen der Antriebswelle an eine rotierend angetriebene Welle in dem Gerät verfügt, welche Antriebswelle des Aufsatzes an ihrem Abtriebsende ein exzentrisch zur Drehachse der Antriebswelle angeordnetes Antriebselement trägt, das zum Antreiben der Volumisereinheit oder des Bereichs derselben in einer Ausnehmung eines die rotatorische Antriebsbewegung des Antriebselementes in eine oszillierende Drehbewegung der Volumisereinheit oder des Bereichs derselben umsetzenden Kraftumsetzer eingreift, wobei die Drehachse der Volumisereinheit oder des drehbar gelagerten Bereichs derselben und die Drehachse der Antriebswelle winklig, insbesondere rechtwinklig zueinander angeordnet sind. Dieser Haarvolumiseraufsatz verfügt über eine innerhalb des Kupplungsabschnittes angeordnete Antriebswelle. Folglich ist ein Antrieb eines Teils des Haarvolumisseraufsatzes möglich. Der Kupplungsring als solcher bildet zusammen mit dem Winkelstück gegenüber der drehbar gelagerten Volumisereinheit oder des drehbar gelagerten Teilbereichs derselben den Stator. Da dieser Haarvolumiseraufsatz als Winkelaufsatz konzipiert ist, ist es erforderlich, die über die Antriebswelle eingebrachte Drehbewegung in eine winklig zu dieser angeordneten Abtriebsbewegung umzusetzen. Dieses notwendige Kraftumsetzen wird ausgenutzt, um gleichzeitig mit dem Kraftumsetzen eine rotatorische Drehbewegung der Antriebswelle in eine oszillierende Drehbewegung der Volumisereinheit bzw. des drehbar gelagerten Teils desselben umzusetzen. Zu diesem Zweck verfügt die Antriebswelle über ein exzentrisch zu ihrer Drehachse angeordnetes Antriebselement, das in einen Kraftumsetzer eingreift. Die Kraftumsetzung kann beispielsweise dadurch erfolgen, dass das Abtriebselement ein in radialer Richtung nach außen verkröpfter Endabschnitt der Antriebswelle ist, das in eine Längsnut um eine zur Drehachse der Antriebswelle winklig verlaufende Drehachse des Kraftumsetzers eingreift. Das Maß der oszillierenden Drehbewegung wird bei dieser Ausgestaltung durch das Maß der Verkröpfung und somit den Versatz des Antriebselementes von der Drehachse der Antriebswelle definiert.

Gemäß einer bevorzugten Ausgestaltung ist vorgesehen, dass der Kraftumsetzer ein kardanisch gelagertes Umsetzelement umfasst und auf diese Weise ein Reibungsverschleiß der gegeneinander bewegten Teile reduziert ist.

Nachfolgend ist die Erfindung anhand eines Ausführungsbeispiels unter Bezugnahme auf die beigefügten Figuren beschrieben. Es zeigen:
- **Fig. 1**:: eine schematisierte Darstellung eines Haarvolumiseraufsatzes zum Anschließen an ein einen Luftstrom generierendes Ge- rät,
- **Fig. 2**:: eine vergrößerte schematisierte Darstellung des Kraftumset- zers des Haarvolumiseraufsatzes der Figur 1 und
- **Fig. 3**:: eine um 90°gedrehte Darstellung der Einheiten der Figur 2.

Ein Haarvolumiseraufsatz 1 ist als Winkelaufsatz ausgeführt und verfügt über einen nicht näher ausgestalteten Kupplungsring 2 zum Anschließen des Haarvolumiseraufsatzes 1 an ein in Figur 1 mit dem Bezugszeichen 3 gekennzeichnetes Handgerät 3, welches bei dem dargestellten Ausführungsbeispiel als Aircurler ausgeführt ist. Das Handgerät 3 verfügt über einen nicht dargestellten Lüfter zum Erzeugen eines Luftstromes. In dem Gehäuse des Handgerätes 3 sind Heizregister 4 zum Erwärmen des durch den Lüfter generierten Luftstromes angeordnet. Die Luftströmungsrichtung ist mit einem Blockpfeil kenntlich gemacht. Dem Handgerät 3 zugeordnet ist ferner eine elektromotorische Antriebseinrichtung 5 mit einer Antriebswelle 6, die sich bis in den Bereich der Mündung 7 der Luftaustrittsöffnung des Handgerätes 3 erstreckt. An dem freien Ende trägt die Antriebswelle 6 ein Kupplungsstück 8.

Bei dem Haarvololumiseraufsatz 1 ist die eigentliche, durch ein Winkelstück von dem Kupplungsring 2 getrennte Volumisereinheit 9 mit ihren Haarformfingern 10 in einen oszillierend drehbar gelagerten Bereich 11 und einen den drehbaren Bereich 11 konzentrisch einschließenden Ringabschnitt 12 unterteilt. Sowohl der Bereich 11 als auch der Ringabschnitt 12 tragen Haarformfinger 10. Die drehbare Lagerung des Bereiches 11 der Volumisereinheit 9 ist nicht näher dargestellt. Zum Antreiben des Bereiches 11 der Volumisereinheit 9 verfügt der Haarvolumiseraufsatz 1 über eine Antriebswelle 13, die an ihrem freien Ende ein zu dem Kupplungsstück 8 der Antriebswelle 6 des Gerätes 3 komplementäres Kupplungsstück 14 trägt. Die beiden Kupplungsstücke 8, 14 stehen, wenn der Haarvolumiseraufsatz 1 mit seinem Kupplungsring 2 an das Gerät 3 angeschlossen ist, drehmomentschlüssig im Eingriff. Der oberhalb des Haarvolumiseraufsatzes 1 in Figur 1 gezeigte Blockpfeil stellt die Montagebewegung des Haarvolumiseraufsatzes 1 zum Anschließen desselben an das Gerät 3 dar. Die Antriebswelle 13 des Haarvolumiseraufsatzes 1 ist bei einem Betrieb der Antriebseinrichtung 5 des Gerätes 3 rotatorisch angetrieben. An seinem dem Kupplungsstück 14 gegenüberliegenden Ende verfügt die Antriebswelle 13 über ein exzentrisch zu ihrer Drehachse angeordnetes Antriebselement, welches bei dem dargestellten Ausführungsbeispiel als Antriebszapfen 15 ausgeführt ist. Der Antriebszapfen 15 greift in ein Umsetzelement 16 ein, welches zum Umsetzen rotatorischen der Antriebsbewegung der Antriebswelle 13 in eine oszillierende Drehbewegung des Bereiches 11 der Volumisereinheit 9 sowie zum Umsetzen der Antriebsbewegung in eine winklig zur Drehachse der Antriebswelle 13 ausgeführte Drehbewegung dient. Durch die Antriebswelle 13 wird unter Zwischenschaltung des Umsetzelementes 16 die rotierende Bewegung der Antriebswelle 13 in eine oszillierende Drehbewegung der mit dem Bereich 11 verbundenen Abtriebswelle 17 umgesetzt.

Der Haarvolumiseraufsatz 1 ist insgesamt luftdurchströmbar. Der über den Kupplungsring 2 des Haarvolumiseraufsatzes 1 von dem Gerät 3 einströmende Luftstrom wird der Volumizereinheit 9 zugeführt. Der Boden der Volumisereinheit 9 sowie einzelne Haarformfinger 10 weisen Öffnungen zum Auslassen des Luftstromes auf. Auch der Boden des Bereiches 11 verfügt über Öffnungen zum Einlassen eines Teilluftstromes und Zuführen desselben an das mit den Haarformfingern 10 des Bereiches 11 aufgenommen Haar.

Die Ausgestaltung und Lagerung des Umsetzelementes 16 ist nachfolgend unter Bezug auf die Figuren 2 und 3 beschrieben. Das Umsetzelement 16 ist in einem Halter 18 gelagert. Zu diesem Zweck verfügt das bei dem dargestellten Ausführungsbeispiel kugelförmig ausgeführte Umsetzelement 16 über Achsstummel 19, 19.1, die in entsprechende Lageröffnungen des insgesamt U-förmig ausgeführten Halters 18 eingreifen. Der Antriebszapfen 15 ist, wie aus Figur 2 erkennbar, gegenüber der Drehachse der Antriebswelle 13 geneigt und greift ein in eine zur Aufnahme des Antriebszapfens 15 vorgesehene, entsprechend geneigte Bohrung 20 des Umsetzelementes 16. Der Halter 18 ist drehmomentschlüssig mit der Abtriebswelle 17 verbunden und somit über die Lagerung der Abtriebswelle 17 drehbar innerhalb des Volumiseraufsatzes 1 gelagert. Bei einem Betrieb der Antriebswelle 13 in der in Figur 2 gezeigten Pfeilrichtung wird die rotatorische Drehbewegung der Antriebswelle 13 durch die kardanische Lagerung des Umsetzelementes 16 in zwei oszillierende Drehbewegungen um zwei kardanische Achsen zerlegt, namentlich die in Figur 3 bezeichneten Drehachsen D_{H} und Dᵥ. Die Drehachse D_{H} ist die Drehachse des Umsetzelementes 16 um die Achse der beiden Achsstummel 19, 19.1. Die Drehachse Dᵥ ist die Drehachse der Abtriebswelle 17. Folglich ist das Umsetzelement 16 kardanisch gelagert. Die den Antriebszapfen 15 aufnehmende Bohrung 20 des Umsetzelementes 16 beschreibt bei einem Betrieb der Antriebswelle 13 eine Kreisbahn (vgl. Figur 3). Diese Bewegung wird infolge der vorbeschriebenen kardanischen Aufhängung des Umsetzelementes 16 in eine oszillierende Drehbewegung des Umsetzelementes 16 um die Drehachse D_{H} sowie um eine Drehbewegung des Halters 18 und somit der Abtriebswelle 17 und dem daran angeschlossenen Bereich 11 der Volumisereinheit 9 (Drehachse Dᵥ) zerlegt. Folglich wird der Bereich 11 der Volumizereinheit 9 oszillierend um die Achse der Abtriebswelle 17 oszillierend hin und her bewegt, beispielsweise um etwa 45 Grad.

Wie aus den Figuren erkennbar, befindet sich das Umsetzelement 16 sowie der das Umsetzelement 16 tragende Halter 18 innerhalb des Haarvolumiseraufsatzes 1 beabstandet von den Seitenwänden. Damit verbleibt eine ausreichende Strömungsquerschnittsfläche für den der Volumisereinheit 9 zuzuführenden Luftstrom. Die Abtriebswelle 17 ist bei dem dargestellten Ausführungsbeispiel im Bereich des Halters 18 in einer Lagerstelle 21 gelagert. Die Lagerstelle 21 ist über Speichen 22 mit der Wand des Aufsatzes 1 verbunden. Der Speichenzwischenraum ist ebenfalls entsprechend konzipiert, um eine ausreichende Strömungsquerschnittsfläche bereitzustellen.

Bei der in Figur 2 gezeigten in Eingriffstellung zwischen der Antriebswelle 13 mit ihrem Antriebszapfen 15 und dem Umsetzelement 16 schneidet die Längsachse des Antriebszapfens 15 die beiden Drehachsen D_{H}, Dᵥ in ihrem virtuellen Schnittpunkt.

Die Erfindung ist anhand eines Ausführungsbeispiels unter Bezugnahme auf die Figuren beschrieben worden. Ohne den Umfang der Ansprüche zu verlassen, ergeben sich für einen Fachmann, ohne dass dieses explizit ausgeführt werden müsste, weitere Ausgestaltungen, die Erfindung verwirklichen zu können.

### Bezugszeichenliste

- 1: Haarvolumiseraufsatz
- 2: Kupplungsring
- 3: Handgerät
- 4: Heizregister
- 5: Antriebseinrichtung
- 6: Antriebswelle
- 7: Mündung
- 8: Kupplungsstück
- 9: Volumisereinheit
- 10: Haarformfinger
- 11: Bereich
- 12: Ringabschnitt
- 13: Antriebswelle
- 14: Kupplungsstück
- 15: Antriebszapfen
- 16: Umsetzelement
- 17: Antriebswelle
- 18: Halter
- 19, 19': Achsstummel
- 20: Bohrung
- 21: Lagerstelle
- 22: Speiche
- D_{H}: Drehachse
- Dᵥ: Drehachse

## Patentansprüche

1. Haarvolumiseraufsatz zum Anschließen an ein einen Luftstrom erzeugendes Gerät (3), etwa einen Aircurler, mit einer Volumisereinheit (9), wobei die Volumisereinheit (9) mit ihren Haarformfingern (10) durch ein Winkelstück von einem Kupplungsabschnitt (2) zum Anschließen des Haarvolumiseraufsatzes (1) an das Gerät (3) beabstandet ist, **dadurch gekennzeichnet, dass** die Volumisereinheit (9) des Haarvolumiseraufsatzes (1) insgesamt oder ein Bereich (11) derselben drehbar gelagert ist und der Haarvolumiseraufsatz (1) zum Antrieb derselben über eine innerhalb des Kupplungsabschnittes (2) angeordnete, drehbar gelagerte Antriebswelle (13) mit einem Kupplungsstück (14) zum Anschließen der Antriebswelle (13) an eine rotierend angetriebene Welle (6) in dem Gerät (3) verfügt, welche Antriebswelle (13) des Aufsatzes (1) an ihrem Abtriebsende ein exzentrisch zur Drehachse der Antriebswelle (13) angeordnetes Antriebselement (15) trägt, das zum Antreiben der Volumisereinheit (9) oder des Bereichs (11) derselben in einer Ausnehmung (20) eines die rotatorische Antriebsbewegung des Antriebselementes (15) in eine oszillierende Drehbewegung der Volumisereinheit (9) oder des Bereichs (11) derselben umsetzenden Kraftumsetzer (16, 18) eingreift, wobei die Drehachse der Volumisereinheit (9) oder des drehbar gelagerten Bereichs (11) derselben und die Drehachse der Antriebswelle (13) winklig, insbesondere rechtwinklig zueinander angeordnet sind.

2. Haarvolumiseraufsatz nach Anspruch 1, **dadurch gekennzeichnet, dass** der Kraftumsetzer ein kardanisch gelagertes Umsetzelement (16) aufweist und ist die Drehachsen (D_{H}, Dᵥ) der beiden kardanischen Schwenkachsen des Umsetzelementes (16) sich virtuell in einem Punkt schneidend angeordnet sind, das Umsetzelement (16) von einem Halter (18), in dem das Umsetzelement (16) um eine der beiden Drehachsen (D_{H}) der kardanischen Lagerung schwenkbar gelagert ist, getragen ist und der Halter (18) um die andere Dreher achse (Dᵥ) der kardanischen Lagerung drehbar gelagert und an die Volumisereinheit (9) oder den Bereich (11) desselben angeschlossen ist.

3. Haarvolumiseraufsatz nach Anspruch 2, **dadurch gekennzeichnet, dass** die Drehachsen der beiden kardanischen Schwenkachsen (D_{H}, Dᵥ) des Umsetzelementes (16) einen rechten Winkel einschließen.

4. Haarvolumiseraufsatz nach einem der Ansprüche 1 bis 3, **dadurch gekennzeichnet, dass** das Umsetzelement (16) einander diametral gegenüberliegende angeformte Achsstummel (19, 19.1) trägt, die in jeweils eine Lageröffnung des zum Halten des Umsetzelementes (16) U-förmig ausgebildeten Halters 18 eingreifen.

5. Haarvolumiseraufsatz nach einem der Ansprüche 1 bis 4, **dadurch gekennzeichnet, dass** das exzentrisch zur Antriebswelle (13) angeordnete Antriebselement ein Antriebszapfen (15) ist, dessen Längsachse zur Drehachse der Antriebswelle (13) geneigt ist und über eine Verkröpfung mit der Antriebswelle (13) verbunden ist, und dass der Antriebszapfen (15) in eine entsprechend gegenüber der Drehachse der Antriebswelle (13) geneigt ausgebildete Bohrung (20) des Umsetzelementes (16) eingreift.

6. Haarvolumiseraufsatz nach Anspruch 5, **dadurch gekennzeichnet, dass** die Längsachse des Antriebszapfens (15) den virtuellen Schnittpunkt schneidet, den die Drehachsen (D_{H}, Dᵥ) der kardanischen Lagerung des Umsetzelementes (16) bilden.

## Claims

1. Hair volumiser attachment for connection to a device (3) generating an airflow, such as an air curler, with a volumiser unit (9), wherein the volumiser unit (9) with its hair shaping fingers (10) is spaced by an angle piece from a coupling section (2) for connecting the hair volumiser attachment (1) to the device (3), **characterised in that** all or an area (11) of the volumiser unit (9) of the hair volumiser attachment (1) is rotatably supported and the hair volumiser attachment (1) has, in order to drive the same, a rotatably supported drive shaft (13) arranged within the coupling section (2) with a coupling piece (14) for connecting the drive shaft (13) to a rotatably driven shaft (6) in the device (3), said drive shaft (13) of the attachment (1) carrying, at its output end, a drive element (15) arranged excentrically to the rotation axis of the drive shaft (13), said element, for driving the volumiser unit (9) or the area (11) of the same, engaging a recess (20) of a force converter (16, 18) converting the rotary driving motion of the drive element (15) to an oscillating rotary motion of the volumiser unit (9) or of the area (11) of the same, wherein the rotation axis of the volumiser unit (9) or of the rotatably supported area (11) of the same and the rotation axis of the drive shaft (13) are arranged at an angle, especially right angled to each other.

2. Hair volumiser attachment according to claim 1, **characterised in that** the force converter has a gimbal-mounted conversion element (16) and the rotation axes (DH, Dv) of the two gimballed pivoting axes of the conversion element (16) are arranged so as to intersect virtually in one point, the conversion element (16) is carried by a holder (18) in which the conversion element (16) is pivotably supported around one of the two rotation axes (DH) of the gimbal mounting and the holder (18) is rotatably supported around the other rotation axis (Dv) of the gimbal mounting and connected to the volumiser unit (9) or the area (11) of the same.

3. Hair volumiser attachment according to claim 2, **characterised in that** the rotation axes of the two gimballed pivoting axes (DH, DV) of the conversion element (16) enclose a right angle.

4. Hair volumiser attachment according to one of the claims 1 to 3, **characterised in that** the conversion element (16) carries diametrally opposed integrally formed stub axles (19, 19.1) each engaging a bearing aperture of the holder 18 which is U-shaped for holding the conversion element (16).

5. Hair volumiser attachment according to one of the claims 1 to 4, **characterised in that** the drive element (13) arranged excentrically to the drive shaft (13) is a drive piece (15) whose longitudinal axis is inclined to the rotation axis of the drive shaft (13) and, via an offset, is connected to the drive shaft (13) and that the drive piece (15) engages a borehole (20) of the conversion element (16) which is suitably inclined in respect of the rotation axis of the drive shaft (13).

6. Hair volumiser attachment according to claim 5, **characterised in that** the longitudinal axis of the drive piece (15) intersects the virtual intersection point formed by the rotation axes (DH, Dv) of the gimbal mounting of the conversion element (16).

## Revendications

1. Chapiteau de volumiseur à raccorder sur un appareil (3) produisant un flux d'air, par exemple un sèche-cheveux boucleur, comportant une unité de volumiseur (9), l'unité de volumiseur (9), avec ses doigts (10) de mise en forme des cheveux, étant éloignée par une pièce coudée d'un tronçon de couplage (2) destiné à raccorder le chapiteau de volumiseur (1) à l'appareil (3), **caractérisé en ce que** l'unité de volumiseur (9) du chapiteau de volumiseur (1), dans son ensemble ou dans une partie seulement (11) de cette dernière, est logée de façon rotative et **en ce que** le chapiteau de volumiseur (1) dispose afin d'entraîner cette dernière d'un arbre d'entraînement (13), logé de façon rotative à l'intérieur du tronçon de couplage (2), avec un élément de couplage (14) destiné à raccorder l'arbre d'entraînement (13) à un arbre (6) entraîné en rotation dans l'appareil (3), lequel arbre d'entraînement (13) du chapiteau (1) supporte, sur son extrémité de sortie d'arbre, un élément d'entraînement (15) disposé de façon excentrique par rapport à l'axe de rotation de l'arbre d'entraînement (13), qui s'engage, afin d'entraîner l'unité de volumiseur (9) ou la partie (11) de cette dernière, dans un évidement (20) d'un convertisseur de forces (16, 18) qui convertit le mouvement rotatif d'entraînement de l'élément d'entraînement (15) en un mouvement rotatif oscillant de l'unité de volumiseur (9) ou d'une partie (11) de cette dernière, l'axe de rotation de l'unité de volumiseur (9) ou de la partie (11) logée de façon rotative de cette dernière et l'axe de rotation de l'arbre d'entraînement (13) étant disposés en formant un angle l'un par rapport à l'autre, et notamment un angle droit.

2. Chapiteau de volumiseur selon la revendication 1, **caractérisé en ce que** le convertisseur de force possède et constitue un élément convertisseur (16) logé à la cardan, les axes de rotation (D_{H}, Dᵥ) des deux axes de pivotement cardaniques de l'élément convertisseur (16) sont montés pour se couper virtuellement en un point, l'élément convertisseur (16) est supporté par une fixation (18), dans laquelle l'élément convertisseur est logé de façon pivotante sur l'un des deux axes de rotation (D_{H}) du palier à la cardan et la fixation (18) est logée de façon rotative sur l'autre axe de rotation (Dᵥ) du palier à la cardan et est raccordée à l'unité de volumiseur (9) ou à la partie (11) de cette dernière.

3. Chapiteau de volumiseur selon la revendication 2, **caractérisé en ce que** les axes de rotation des deux axes de pivotement cardaniques (D_{H}, Dv) de l'élément convertisseur (16) forment un angle droit.

4. Chapiteau de volumiseur selon l'une des revendications 1 à 3, **caractérisé en ce que** l'élément convertisseur (16) supporte des tourillons (19, 19.1) surmoulés, diamétralement opposés l'un à l'autre, qui s'engagent chacun dans une ouverture de palier de la fixation (18), conformée en U afin de maintenir l'élément convertisseur (16).

5. Chapiteau de volumiseur selon l'une des revendications 1 à 4, **caractérisé en ce que** l'élément d'entraînement monté en excentrique par rapport à l'arbre d'entraînement (13) est un pivot d'entraînement (15) dont l'axe longitudinal s'incline vers l'axe de rotation de l'arbre d'entraînement (13) et est raccordé par un coudage à l'arbre d'entraînement (13) et **en ce que** le pivot d'entraînement (15) s'engage dans un alésage (20) de l'élément convertisseur (16), formé avec une inclinaison correspondante par rapport à l'axe de rotation de l'arbre d'entraînement (13).

6. Chapiteau de volumiseur selon la revendication 5 **caractérisé en ce que** l'axe longitudinal du pivot d'entraînement (15) coupe le point d'intersection virtuel formé par les axes de rotation (D_{H}, Dᵥ) du palier à la cardan de l'élément convertisseur (16).
